# EUROPÄISCHE PATENTSCHRIFT

(11) **EP 0 621 661 B1**
(45) Veröffentlichungstag und Bekanntmachung des Hinweises auf die Patenterteilung: **04.03.1998**
(21) Anmeldenummer: 94100832.8
(22) Anmeldetag: 21.01.1994
(51) Int. Cl.: H01R 33/08

(54) **Fassung für elektrische Betriebsmittel**
Socket for electrical installation
Socle pour appareillage électrique

(30) Priorität: 20.04.1993 DE 4312776
(43) Veröffentlichungstag der Anmeldung: 26.10.1994
(73) Patentinhaber: Vossloh Schwabe GmbH, D-73660 Urbach (DE)
(72) Erfinder:
(74) Vertreter: Rüger, Rudolf, Dr.-Ing.

(56) Entgegenhaltungen:
- EP-A- 0 573 792
- DE-A- 3 818 517
- DE-C- 4 108 390

## Beschreibung

In der Patentanmeldung EP-A- 590543, die nach dem Prioritätstag der vorliegenden Anmeldung veröffentlicht wurde, ist eine Lampenfassung mit eingebautem Starter beschrieben. Diese Lampenfassung weist ein Gehäuse auf, das in der Seitenansicht etwa L-förmig ist, wobei in dem einen Schenkel des Gehäuses die Kontaktfederzungen angeordnet sind, mit denen die elektrische Verbindung zu den Stiften einer Zweistiftsockellampe hergestellt werden. In dem anderen Schenkel des etwa L-förmigen Gehäuses befindet sich die Starterflasche und ein zugehöriger Kondensator.

Die elektrische Verbindung zwischen der äußeren Verdrahtung und einer der beiden Kontaktfederzungen geschieht über selbstklemmende Kontakte,indem von außen her durch eine entsprechende Öffnung in dem Gehäuse das abisolierte Drahtende eingesteckt wird. Die Kontaktfederzunge enthält hierzu im Bereich der Öffnung eine weitere ausgestanzte Zunge und einen sich im Anschluß an die Zunge abgewinkelt erhebenden Kontaktbereich als Widerlager für das eingesteckte Drahtende, das zwischen diesem Bereich und dem freien Ende der Federzunge eingeklemmt wird. Die gesamte Anordnung aus der Kontaktfederzunge für die Sockelstifte und der Kontaktzunge für den Leiteranschluß ist aus einem Blechstreifen hergestellt, der im wesentlichen über seine Flachseite entsprechend gebogen ist.

Die Verbindung zwischen der äußeren Verdrahtung und dem Starter erfolgt über eine eigene Klemmfederzunge, die in dem anderen Teil des Gehäuses untergebracht ist.

Eine weitere Patentanmeldung mit dem Aktenzeichen EP-A-573790, die nach dem Prioritätstag der vorliegenden Anmeldung veröffentlicht wurde, zeigt die Anwendung der sogenannten Schneidklemmtechnik in Verbindung mit Fassungen für Zweistiftsockelleuchten, um eine automatische Verdrahtung der Leuchte zu ermöglichen. Hierzu sitzen gegeneinander versetzt angeordnet in dem aus Isolierstoff bestehenden Gehäuse der Fassung zwei Schneidklemmfedern mit etwa U-förmiger Gestalt. Der dadurch gebildete Schneidklemmschlitz ist nach oben zu offen und ermöglicht das radiale Eindrücken eines vorher nicht abisolierten Leiters in den Schneidklemmkontakt. Seitlich neben dem Schneidklemmkontakt vorgesehene nutartige Vertiefungen schützen berührungssicher eventuell vorhandene blankliegende Enden des Leiters. Die Weite der Vertiefungen und die Tiefe des Eindrückens des Leiters in den Schneidklemmkontakt sind so gewählt, daß mit Hilfe einer genormten Prüfkugel die Spannung führenden Teile nicht erreicht werden können.

DE-A-4108390 offenbart eine Fassung für eine Fahrzeugleuchte, wobei Schneidklemmeinrichtungen für Kabel vorgesehen sind.

Aufgabe der Erfindung ist es, eine an die Verwendung von Schneidklemmkontakten angepaßte Fassung zu schaffen, deren Einzelteile leicht zu fertigen und leicht zur fertigen Fassung zusammenzusetzen sind.

Diese Aufgabe wird erfindungsgemäß durch die Fassung mit den Merkmalen des Anspruches 1 gelöst.

Infolge der einstückigen Ausbildung der Kontaktfederzunge mit dem Schneidklemmkontakt wird innerhalb des Fassungsgehäuses eine zusätzliche Verdrahtung vermieden. Vielmehr kann der Schneidklemmkontakt und die Kontaktfederzunge zusammen mit dem aus räumlichen Gründen erforderlichen Verbindungsstück als einfaches Blechstanzteil hergestellt werden, das nach einem eventuell entsprechenden Biegen nur noch in das Gehäuse eingelegt werden muß. Der Schneidklemmkontakt befindet sich dabei selbst in einer von außen zugänglichen Kammer, die an ihren Seitenwänden mit Einführschlitzen versehen ist, die mit dem Schneidklemmschlitz fluchtende Einführschlitze aufweist.

Eine vorteilhafte Ausgestaltung der erfindungsgemäßen Fassung weist die folgenden Merkmale auf.

Um das Einführen der Leitung nicht zu behindern, ist die Weite der nutartigen Vertiefungen, die ein versehentliches Berühren spannungsführender Teile verhindern sollen, größer als der Außendurchmesser der Leitung. Außerdem ist die nutartige Vertiefung tiefer als der Einführschlitz, damit in jedem Falle sichergestellt ist, daß bei dem erforderlichen Leiterquerschnitt und der erforderlichen Wandstärke der Kunststoffisolation der Leiter tatsächlich möglichst weit in den Schneidklemmschlitz eingeführt werden kann.

Das Einführen des Leiters in den Schneidklemmkontakt wird erleichtert, wenn der über den Schneidklemmkontakt überstehende Einführschlitz sich trichterförmig in Richtung auf den Schneidklemmschlitz verjüngt und dieser wiederum ebenfalls mit einer trichterförmigen Öffnung versehen ist.

Die voll automatische Montage einer mit der neuen Fassung ausgerüsteten Leuchte wird weiter vereinfacht, wenn das Gehäuse vorzugsweise mit einstückigen Befestigungsmitteln versehen ist.

Die neue Fassung kann sowohl für Leuchtstofflampen als auch für Glühlampen als auch zur Aufnahme von Startern verwendet werden, wenn sie in ihrer äußeren Gestalt entsprechend angepaßt ist. Beispielsweise für die Aufnahme von Zweistiftsockellampen ist es zweckmäßig, wenn das Gehäuse der Fassung zwei etwa rechtwinklig zueinander verlaufende Schenkel aufweist, von denen der eine die Öffnung für die Sockelstifte enthält, während in dem anderen Schenkel die Kammern mit den Schneidklemmkontakten untergebracht sind. Dabei ist es besonders vorteilhaft, wenn die nutartigen Vertiefungen neben den jeweiligen Schneidklemmkontakten jeweils zwei Nuten bilden, die parallel mit Abstand zueinander und mit Abstand zu der Frontseite des ersten Schenkels verlaufen. Dadurch ist es möglich, mit dem Bestückungswerkzeug bzw. dem Draht ungehindert vor der Frontseite der Fassung vorbeifahren zu können. Eine Kollision des Werkzeugs mit der Frontseite ist nicht zu befürchten.

Das Einsetzen der Schneidklemmkontakte in die Kammern einerseits und das Eindrücken der Leiter in die Schneidklemmkontakte wird dann unproblematisch, wenn die Nuten in Verlängerung der Kammern in Richtung auf die Frontseite jeweils Öffnungen enthalten, so daß von dem ersten Schenkel her der Schneidklemmkontakt in seine zugehörige Kammer eingeführt werden kann. Hierdurch wird seine Abstützung innerhalb des Gehäuses, die beim Einsetzen des Leiters die Schneidkraft aufbringen muß, nicht beeinträchtigt. Vielmehr ist es möglich, den Boden bzw. die Rückseite der Kammer einstückig und robust mit dem zweiten Schenkel zu verbinden, der dann sozusagen zu einer Bodenplatte entartet, von der die Seitenwände der Vertiefungen bildene Rippen aufragen. Infolge dieser Anordnung wird beim Einsetzen des Leiters keine Kraft erzeugt, die bestrebt ist, den Schneidklemmkontakt entgegen der Richtung, in der er in die Kammer eingesetzt wurde, auszuwerfen.

Eine Beschädigung der Isolation des in die Nut, die der Frontwand am nächsten benachbart ist, wird mit großer Sicherheit ausgeschlossen, wenn das Verbindungsstück der Kontaktfederanordnung zumindest in dem Bereich, in dem es die fremde Nut schneidet, mit seiner Oberkante tiefer liegt als der Grund des Schneidklemmschlitzes.

Das Einführen der Kontaktfederanordnung in das Gehäuse der Fassung bei der Montage wird sehr wesentlich vereinfacht, wenn die Böden der Nut sowie der Kammer glatt ineinander bzw. in die entsprechenden Öffnungen übergehen, weil dadurch sämtliche Kanten vermieden werden, an denen sich die Kontaktfederanordnung beim Einfügen verhaken könnte. Eine weitere Vereinfachung bei der Montage wird erreicht, wenn auf der den Nuten abliegenden Seiten neben den Öffnungen kleine Rippen vorgesehen sind, die trichterförmig in Richtung auf die Öffnungen konvergieren.

Eine weitere Materialeinsparnis an dem neuen Gehäuse läßt sich erreichen, wenn auf der Rückseite des ersten Schenkels kein die gesamte Rückseite überdeckender Deckel vorgesehen ist. Gleichwohl läßt sich ein Berührschutz für die Konaktfederanordnungen auch dort erreichen, indem nämlich die Seitenwände und zwischen den Kontaktfederanordnungen Trennwände verwendet werden, zwischen denen die Verbindungsstücke der Kontaktfederanordnungen liegen.

Wenn die erfindungsgemäße Fassung mit einem Starter zusammen verwendet wird, ist die Starterfassungseinrichtung vorteilhafterweise in einem seitlichen Fortsatz des ersten Schenkels untergebracht. Dadurch ist es möglich, die Kontaktfederanordnung von dem zweiten Schenkel durch Biegen über die Flachseite in denjenigen Bereich zu bringen, in dem bei eingesetztem Starter dessen Sockelstifte sind.

Falls die neue Fassung auschließlich zum Haltern des Starters verwendet werden soll, hat das Gehäuse zweckmäßigerweise die Gestalt eines Quaders, wobei die Kammern für die Schneidklemmkontakte im Bereich einer der Seiten des Quaders untergebracht sind.

Obwohl die Kontaktfederanordnung zweckmäßigerweise aus einem Blechstanzteil besteht, kann sie um eine Achse senkrecht zur Flachseite gebogen werden, wenn eine Sollbiegestelle vorgesehen ist. Diese Anordnung wird zweckmäßigerweise bei Fassungsgehäusen verwendet, bei denen ein entsprechender Bodenbereich über ein Filmscharnier an dem ersten Gehäuseschenkel einstückig befestigt ist. Die Kontaktfederanordnung kann bei einem solchen Gehäuse in dem gestreckten Zustand in entsprechende Halterungsglieder oder -strukturen eingelegt werden, und die gewünschte abgewinkelte Form, die der Montageverdrahtung entgegenkommt, wird durch Hochklappen des betreffenden Bodenbereiches erzielt.

In der Zeichnung ist ein Ausführungsbeispiel des Gegenstandes der Erfindung dargestellt. Es zeigen:
- Fig. 1: eine Fassung für eine beidseitig gesockelte Zweistiftsockellampe in einer perspektivischen Darstellung,
- Fig. 2: die Fassung nach Fig. 1, teilweise aufgeschnitten und in einer Explosionsdarstellung,
- Fig. 3: die Fassung nach Fig. 1 in einer Draufsicht auf den unteren Gehäuseschenkel und teilweise abgebrochen,
- Fig. 4: eine Fassung ähnlich der nach Fig. 1 mit seitlich angesetzter Starterfassung,
- Fig. 5: die Fassung nach Fig. 4 in einer Rückansicht und im geöffneten Zustand,
- Fig. 6: eine getrennt in einem Leuchtengehäuse einzusetzende Fassung für einen Starter in einer perspektivischen Darstellung,
- Fig. 7: die Fassung nach Fig. 6 in einer Ansicht von vorne,
- Fig. 8: die Fassung nach Fig. 4, geschnitten entlang der Linie VIII-VIII aus Fig. 9,
- Fig. 9: die Fassung nach Fig. 6 in einer Draufsicht und teilweise geschnitten entlang der Linie IX-IX nach Fig. 8,
- Fig. 10: eine Fassung ähnlich der nach Fig. 1 in einer Seitenansicht und teilweise geschnitten und
- Fig. 11: die Fassung nach Fig. 10 im zusammengeklappten Zustand.

Fig. 1 zeigt eine Fassung 1 für an beiden Enden gesockelte Leuchtstofflampen mit zwei Sockelstiften. Die Fassung 1 enthält ein Gehäuse 2 aus Isolierstoff, das,in der Seitenansicht gesehen, etwa L-förmig ist. Es besteht aus einem aufragenden ersten Gehäuseschenkel 3 sowie einem liegenden zweiten Gehäuseschenkel 4, deren Längsachsen sich rechtwinklig schneiden. Die beiden Gehäuseschenkel 3 und 4 gehen in einem Winkelbereich 5 einstückig ineinander über. Sie haben jeder für sich eine im weitesten Sinne quaderförmige Gestalt.

Der erste Gehäuseschenkel 3 ist von einer dem zweiten Gehäuseschenkel 4 zugekehrten Frontwand 6 begrenzt, an der eine Seitenwandanordnung 7 einstückig angeformt ist. Diese Seitenwandanordnung 7 bildet einen der Außenkontur der Frontwand 6 weitgehend folgenden Kragen, der sich zur Rückseite hin erhebt. Auf der Rückseite ist ein zu dem ersten Gehäuseschenkel 3 gehöriger Deckel 8 aufgesetzt. Dieser Deckel 8 endet bei einer Unterkante 9, die höher liegt als es der Oberseite des zweiten Gehäuseschenkels 4 entspricht. Sie liegt etwa dort, wo der erste Gehäuseschenkel 3 zwei symmetrisch angeordnete Rücksprünge 11 aufweist, an denen sich der erste Gehäuseschenkel 3 hinsichtlich seiner Breite verjüngt. Im Anschluß an die beiden Rücksprünge 11 geht der erste Gehäuseschenkel 3 in zwei parallel zueinander verlaufende Seitenwände 12 über.

Die Frontwand 6 enthält in bekannter Weise eine zylindrische Bohrung 13, in die von oben her ein auch die Seitenwandanordnung 7 durchsetzender Schlitz 14 einmündet. In der Bohrung 13 ist ein im Querschnitt gesehen etwa T-förmiger Drehkörper 15 drehbar gelagert, der dazu dient, bei entnommener Lampe elektrisch leitende Teile innerhalb der Fassung 1 unzugänglich zu verschließen.

Der zweite Gehäuseschenkel 4 besteht aus einer im wesentlichen ebenen Bodenplatte 16, die an ihrem dem ersten Gehäuseschenkel 3 benachbarten Ende über die beiden parallel mit Abstand zueinander verlaufende Seitenwände 12 mit dem ersten Gehäuseschenkel 3 verbunden ist. Seitlich neben den beiden Seitenwänden 12 sind von der Bodenplatte 16 zwei in Richtung auf den ersten Gehäuseschenkel 3 weisende Arme 17 abgeteilt, die an ihrem freien Ende einen nach unten weisenden Fuß 18 tragen. Den Füßen 18 gegenüberliegend sind an der dem ersten Gehäuseschenkel 3 abliegenden Seite der Bodenplatte 16 mit Abstand zueinander zwei Rastfüße 19 einstückig angeformt. Die Füße 18 und die Rastfüße 19 weisen in die gleiche Richtung, nämlich von der Bodenplatte 16 weg.

Aus der dem ersten Gehäuseschenkel 3 zugekehrten Oberseite der Bodenplatte 16 erheben sich insgesamt drei Wände 21, 22, 23, die parallel mit Abstand zueinander verlaufen und auch parallel zu einer durch die Frontseite 6 definierten Ebene sind. Diese drei Wände 21, 22 und 23 begrenzen zwei parallel nebeneinander verlaufende Nuten 24 und 25. Ihre Oberkanten 26 sind jeweils eben und liegen auf gleicher Höhe, wobei die Oberkante 26 der Wand 23 in eine Dachwand 27 übergeht, die einstückig an die Frontwand 6 angeformt ist.

Unterhalb der Dachwand 27 gehen auch die Seitenwände 12 einstückig in die Wand 23 und in die Unterseite der Dachwand 27 über. Schließlich verlaufen zwischen den beiden Seitenwänden 12 noch zwei Trennwände 28, die ebenfalls, wie die Seitenwände 12, etwa L-förmig sind und sowohl an die Rückseite der Frontwand 8, an die Unterseite der Dachwand 27, die Rückseite der Wand 23 und die Oberseite der Bodenplatte 16 angeformt sind. Ihre Hinterkante 29 springt gegenüber einer Hinterkante 31 der Seitenwände 12 geringfügig zurück, wobei die Hinterkanten 31 mit der freien Kante der Seitenwandanordnung 7 bündig sind.

Die Nut 24, deren Wand 21 sich nicht über die gesamte Breite der Bodenplatte 16 erstreckt, wird etwa in ihrer Mitte durch eine Kammer 33 in zwei etwa gleich lange nutartige Vertiefungen 34 und 35 aufgesteilt, wobei jede nutartige Vertiefung 34, 35 von zwei parallel zueinander verlaufenden geraden Nutwänden 36 und 37 und einem rechtwinklig dazu verlaufenden Nutenboden 32 begrenzt wird, der gleichzeitig auch die Oberseite der Bodenplatte 16 ist.

Die Kammer 33 wird von zwei parallel mit Abstand und rechtwinklig zu den Nutenwänden 36, 37 verlaufenden Kammerwänden 38 begrenzt, die zueinander spiegelbildlich sind. In beiden Kammerwänden 38, die jeweils von der Oberkante 26 bis zu der Oberseite der Bodenplatte 16 reichen, sind miteinander fluchtende Einführschlitze 39 enthalten, die sich in der Mitte der betreffenden Nut 24 befinden und bei 41 deutlich oberhalb der Bodenplatte 16 enden. Die Einführschlitze 39 in den beiden Kammerwänden 38 erweitern sich an ihrem oberen Ende bei 43 trichterförmig. Die Kammer 33 hat, wie insbesondere die Fig. 3 erkennen läßt, im Lichtraumprofil der Nut 24 eine etwas größere Weite, gemessen in Längsrichtung der Nut 24 als in einem links von der Nut 24 liegenden Kammerabschnitt 43. Dieser Kammerabschnitt 43 ist ebenfalls parallelflankig begrenzt und reicht bis zu der Oberseite der Bodenplatte 16 herunter.

An ihrem, bezogen auf Fig. 3 rechten Ende, ist die Kammer 33 mit einem von der Oberkante 26 bis zu der Oberseite der Bodenplatte 16 reichenden Schlitz 44 versehen, der die Wand 26 vollständig durchsetzt. Dieser Schlitz 44 ist in Richtung auf die Nut 25 mit einer trichterförmigen Erweiterung 45 versehen und enthält innerhalb der Wand 26 eine von der Oberkante 26 bis zu der Oberseite der Bodenplatte 16 reichende Erweiterung.

Der Schlitz 44 liegt symmetrisch bezüglich einer den Kammerabschnitt 43 symmetrisch durchsetzenden und auf der Bodenplatte 16 senkrecht stehenden Ebene. Ebenfalls symmetrisch zu dieser Ebene befindet sich in einem Rücksprung 46 in der Wand 23 eine rechteckige, allseits umgrenzte Öffnung 47. Die Breite der Öffnung 47 entspricht der lichten Weite des Schlitzes 44, während die Höhe deutlich geringer ist als die Höhe der im übrigen gleich hohen Wände 21, 22 und 23. An ihrem unteren Ende geht die Öffnung 47 glatt in die Oberseite der Bodenplatte 16 über. Schließlich liegt die Öffnung 47 symmetrisch zwischen der Trennwand 28 und der jeweils benachbarten Seitenwand 12. Der Abstand, den die Seitenwand 12 von der Trennwand 28 hat, ist größer als es der Weite der Öffnung 47 entspricht.

Schließlich sind an der Rückseite der Wand 23 kleine Rippen angeformt, die von der Öffnung 47 ausgehen und schräg zu der benachbarten Fläche der Trennwand 28 bzw. der Seitenwand 12 führen. Aus Darstellungsgründen sind diese Rippen in den Figuren nicht erkennbar.

Eine weitere Kammer 48 ist in der Nut 25 vorhanden, und zwar ist die Kammer 48 in Längsrichtung der Nut 25 gegenüber der Kammer 33 versetzt. Die Kammer 48 wird in gleicher Weise von zwei Kammerwänden 38 begrenzt, die in der gleichen Weise gestaltet sind wie die Kammerwände 38 der Kammer 33 und weshalb insoweit gleiche Bezugszeichen verwendet sind. Auch sie werden durch einen Einführschlitz 39 teilweise durchsetzt.

Wie vorher weist die Kammer 48 einen Kammerabschnitt 43 auf, der jedoch in diesem Falle in der Wand 46 liegt.

Der einzige Unterschied, der die Kammer 48 von der Kammer 33 unterscheidet, ist der Umstand, daß bei der Kammer 48 der Schlitz 44 unmittelbar in eine Öffnung 47 in der Wand 23 übergeht, wobei jedoch auch diese Öffnung dieselbe Gestalt hat wie die vorerwähnte Öffnung 47, lediglich mit dem Unterschied, daß sie zwischen der anderen Seitenwand 12 und der anderen Trennwand 28 liegt. Zwischen den beiden Öffnungen 47 befinden sich somit zwei parallel mit Abstand zueinander verlaufende Trennwände 28.

Im Inneren des Gehäuses 2 enthält die Fassung 1 zwei weitgehend gleiche Kontaktfederanordnungen 49. Die gezeigte Kontaktfederanordnung 49 ist zur Verwendung in der Kammer 33 bestimmt. Sie weist eine Kontaktfederzunge 51, ein Verbindungsstück 52 und einen Schneidklemmkontakt 53 auf, die alle einstückig miteinander verbunden sind.

Der Schneidklemmkontakt 53 hat die Gestalt einer rechteckigen Platte mit einer Höhe von ca. 8 mm und einer Dicke von ca. 0,3 bis 0,5 mm. Er wird von zwei zueinander parallelen Kanten 54 und 55 seitlich und oben und unten von zwei Kanten 56 und 57 begrenzt. Die Kante 57 ist gerade und zu der Kante 56 parallel. Von letzterer geht ein Schneidklemmschlitz 58 aus, der sich parallel zu den Kanten 54 und 55 in Richtung auf die Unterkante 57 erstreckt. Die Höhe des Schneidklemmkontaktes 53, gemessen zwischen der Unterkante 57 und der Oberkante 56, ist geringfügig kleiner als die Höhe der Öffnung 47. Das untere Ende des Schneidklemmschlitzes 58 hat dagegen von der Unterkante 57 einen geringeren Abstand als das untere Ende 41 des Einführschlitzes 39 von der Oberseite der Bodenplatte 16.

Um das Einführen des Leiters in den Schneidklemmschlitz 58 zu erleichtern, ist außerdem der Schneidklemmschlitz 58 in der Nähe der Oberkante 56 mit einer trichterartigen Erweiterung 59 versehen.

Das Verbindungsstück 52, das den Schneidklemmkontakt 53 einstückig mit der Kontaktfederzunge 51 verbindet, ist etwa L-förmig und besteht aus einem unteren Schenkel 61, dessen Unterkante bündig in die Unterkante 57 übergeht sowie einem oberen Schenkel 62, der rechtwinklig zu dem Schenkel 61 angeordnet ist. Zwischen den beiden Schenkeln 61 und 62 ist ein etwa unter 45° verlaufender Abschnitt 63 eingefügt, von dem ein in den Zwickelbereich zwischen den Schenkeln 61 und 62 vorspringender Fortsatz 64 ausgeht. Die Höhe des Schenkels 61 ist so bemessen, daß sie deutlich kleiner ist als der Abstand des unteren Endes 41 des Einführschlitzes 39 von der Oberseite der Bodenplatte 16. Das Zwischenstück 63 hat abzüglich des Fortsatzes 64 etwa die gleiche Stärke wie der Schenkel 61 und auch der Schenkel 62, der schließlich rechtwinklig nach oben aufragt und in derselben Ebene liegt wie der Schneidklemmkontakt 53, hat eine Stärke entsprechend dem Schenkel 61.

Die sich an das obere Ende des Schenkels 62 anschließende Kontaktfederzunge 51 ist in ihrer Mitte bei 65 leicht V-förmig geknickt und ihre Breite ist an die Länge der zu kontaktierenden Sockelstifte angepaßt, d.h. ihre Breite entspricht etwa der lichten Weite zwischen der Rückseite der Frontwand 6 und der Innenseite des rückwärtigen Deckels 8.

An ihrem oberen Ende geht die Konaktfederzunge 51 in eine Lasche 66 über, mit der die Kontaktfederzunge 51 zwischen entsprechenden Rippen in dem ersten Gehäuseschenkel 3 in bekannter Weise gehalten ist.

Der Fortsatz 64 wird von einer Ober- und einer Vorderkante 67 und 68 begrenzt, deren genaue Abmessungen sich aus der nachfolgenden Montagebeschreibung ergeben.

Die andere nicht sichtbare Kontaktfederanordnung 49 unterscheidet sich hinsichtlich der Länge des Schenkels 61 von der gezeigten Ausführungsform, wie sich dies ebenfalls aus der nachfolgenden Montagebeschreibung ergibt:

Bei der Herstellung der gezeigten neuen Fassung wird in das vorgefertigte Gehäuse 2 von der Rückseite des ersten Gehäuseschenkels 3 her die Kontaktfederanordnung 49 eingeschoben. Dabei gleitet der Schneidklemmkontakt 53 mit seiner Unterkante 57 auf der Oberseite der Bodenplatte 16 zwischen der in der Fig. 2 sichtbaren Trennwand 28 und der in Fig. 1 erkennbaren Seitenwand 12 hindurch. Wird kurz vor der Öffnung 47 von den oben beschriebenen Rippen in die Öffnung 47 eingefädelt und wird von dort aus quer durch die Nut 25 hindurchgeschoben. Die trichterförmige Erweiterung 45 an dem Schlitz 44 führt den Schneidklemmkontakt 53 in die Kammer 33 ein, wobei seine Vorderkante 53 in dem Kammerabschnitt 43 zu liegen kommt. In dieser Endstellung stößt die Vorderkante 68 des Fortsatzes 64 an der Rückseite der Wand 23 oberhalb der Öffnung 47 an. Die Vorderkante 54 des Schneidklemmkontaktes 53 dagegen steht in einem geringen Abstand von der gegenüberliegenden Wand des Kammerfortsatzes 43. Gleichzeitig liegt in dieser Stellung die in einer Ebene liegende Vorderkante der Kontaktfederzunge 51 und die sich damit in Verlängerung erstreckende Vorderkante des Schenkels 62 an der Rückseite der Frontwand 6 an. Die Oberkante 67 des Fortsatzes 64 dagegen liegt mit geringem Spiel unterhalb der Unterseite der Dachwand 27. Die Lasche 66 ist schließlich zwischen entsprechenden Rippen in dem Gehäuseschenkel 3 gefesselt.

In dieser montierten Stellung führt der Schenkel 61 des Verbindungsstückes 52 blank liegend durch die Nut 25 hindurch. Allerdings geschieht dies in einem solchen Abstand von den Oberkanten 26 der beiden Wände 22 und 23, daß eine Berührung ausgeschlossen ist. Auch wird durch den durch die Nut 25 verlaufenden Abschnitt des Schenkels 61 nicht die Isolation eines darüber führenden Drahtes gefährdet, weil die Oberkante des Schenkels 61 deutlich tiefer liegt als das untere Ende des Einführschlitzes 39.

Die nicht sichtbare Kontaktfederanordnung 49 für die Kammer 48 hat, abgesehen von der Länge des Schenkels 61, wie bereits erwähnt, dieselbe Gestalt wie die gezeigte Kontaktfederanordnung 49. Die Länge des Schenkels 61 ist so bemessen, daß beim Einführen dieser Kontaktfederanordnung in die andere, nicht sichtbare Öffnung 47 der Schneidklemmkontakt 53, wie vorerwähnt, in der Kammer 48 zu liegen kommt, wenn die Vorderkante 68 des Fortsatzes 64 und die Vorderkante der Kontaktfederzunge 65 einerseits an der Rückseite der Wand 23 und andererseits an der Rückseite der Frontwand 6 anstoßen.

Beim Einsetzen beider Kontaktfederanordnungen 49 gleitet diese mit ihrer Unterkante 57 frei und ohne durch irgendwelche Vorsprünge behindert zu sein, auf der Oberseite der Bodenplatte 16 bis in die zugehörige Kammer 33 bzw. 48. Beide Kontaktfederanordnungen 49 liegen in montiertem Zustand mit ihrer Unterkante 57 flach auf der Oberseite der Bodenplatte 16 auf, wobei der jeweilige Schneidklemmschlitz 58 mittig in dem Einführschlitz 39 der beiden Kammerwände 38 steht. Das untere Ende des Schneidklemmschlitzes 58 verschwindet dabei unter der jeweiligen Kammerwand 38.

Nachdem die beiden Konaktfederanordnungen 49 eingesetzt sind, wird in der üblichen Weise von vorne her der Drehkörper 15 eingesetzt und der Rückdeckel 8 aufgeschnappt. Dadurch werden die beiden Kontaktfederanordnungen 49 zwischen der Frontseite 6 und dem Rückdeckel 8 daran gehindert, wieder aus dem Gehäuse 2 herausfallen zu können.

Obzwar der Rückdeckel 8 den unteren Teil des ersten Gehäuseschenkels 3 und auch den sich daran anschließenden Bereich des zweiten Gehäuseschenkels 4 nicht überdeckt und somit ein Teil des Schenkels 62 sowie des Zwischenstücks 63 blank liegt, ist dennoch keine Gefahr gegeben, weil die Seitenwände 12 in Verbindung mit den beiden Trennwänden 28 einen Berührungsschutz sicherstellen. Die Hinterkante des Schenkels 62 bzw. des Zwischenstücks 63 springen gegenüber den Hinterkanten 29 bzw. 31 so weit zurück, daß bei dem gegebenen Abstand zwischen der Trennwand 28 und der jeweils benachbarten Seitenwand 12 die zum Prüfen der Berührungssicherheit übliche Kugel die Kontaktfederanordnung 49 nicht erreichen kann.

Die Verdrahtung der neuen Fassung geschieht in der Weise, daß mit Hilfe eines Werkzeugs ein nicht abisolierter Leiter geeigneten Querschnitts und Außendurchmessers von oben her in die jeweilige Kammer 33 eingepreßt wird. Dabei schneidet der Schneidklemmkontakt 53 die Isolation durch, die im übrigen zwischen den Rändern des Einführschlitzes 39 nur eingeklemmt wird. Die dabei auftretende Montagekraft wird unmittelbar auf die Bodenplatte 16 übertragen. Es treten keine Kräfte auf, die bestrebt wären, die Kontaktfederanordnung 49 entgegen der oben erwähnten Einführbewegung bei der Montage der Fassung 1 wieder aus dem Gehäuse auszuwerfen. Dieses Ergebnis wird dadurch erreicht, daß der Schneidklemmschlitz 38, der die Kraftrichtung beim Kontaktieren festlegt, sich rechtwinklig zu der Montagerichtung erstreckt, in der die Kontaktfederanordnung 49 in das Gehäuse 2 eingesetzt wird.

Wie die Fig. 4 und 5 zeigen, kann die neue Lösung auch bei Fassungen Anwendung finden, die in einem seitlichen Arm 71 eine Fassungseinrichtung 72 für einen Lampenstarter aufweisen. Bei dieser Fassung nach Fig. 4 hat der zweite Gehäuseschenkel 4 dieselbe Gestalt wie bei der Ausführungsform nach den Fig. 1 bis 3. Der erste Gehäuseschenkel 3 unterscheidet sich von der vorerwähnten Ausführungsform lediglich dadurch, daß die Seitenwandanordnung 7 zur Bildung der Fassungseinrichtung 42 seitlich ausgebuchtet ist. Ansonsten besteht kein Unterschied. Schließlich enthält die Fassung nach Fig. 4 die Kontaktfederanordnung 49 nach Fig. 2. Der Verlauf der anderen Kontaktfederanordnung 49 und die Verbindungseinrichtung für den Sockelstift und den entsprechenden Starterstift zeigt in der Draufsicht Fig. 5.

In dieser Rückansicht sind Bauteile, die bereits im Zusammenhang mit den Fig. 1 bis 3 erläutert wurden und in Fig. 5 wiederkehren, mit denselben Bezugszeichen versehen. So erkannt man in Fig. 5 die Bodenplatte 16, die beiden parallel mit Abstand voneinander aufragenden Seitenwände 12, die dazwischen angeordneten Trennwände 28 und die zwischen jeweils einem Paar aus einer Trennwand 28 und einer Seitenwand 12 befindlichen rechteckigen Öffnungen 47. In der linken dieser beiden Öffnungen 47 steckt die in Fig. 2 gezeigte Kontaktfederanordnung 49. Die Kontaktfederanordnung 73 unterscheidet sich von der zweiten Kontaktfederanordnung der Ausführungsform nach Fig. 2 insofern, als der Schenkel 62 knapp oberhalb des Rücksprungs 11 nach rechts abgebogen ist und von dort als gerade Zunge 74 zu einer der beiden schlüssellochartigen Öffnungen 75 für die Startersockelstife führt. Die Zunge 74 verläuft knapp durch das Lichtraumprofil der unteren Öffnung 75 und wird durch in dem seitlichen Teil 71 der Rückseite der Frontwand 6 angeformten Leisten 76 gehalten. Die Zunge 74 liegt über ihrer gesamten Länge an der Frontwand 6 von rückwärts an.

Die zweite elektrische Verbindung zwischen der einzusetzenden Lampe und dem Starter geschieht durch eine Kontaktfederzunge 77, die einen ähnlich der Kontaktfederzunge 51 über die Bohrung 13 sich erstreckenden Abschnitt 78 aufweist, der oberhalb der Bohrung 13 nach rechts in einen geraden Abschnitt 79 übergeht. Zur Sicherung dieser Kontaktfeder 77 sind an der Peripherie der Bohrung 13 entsprechende Rippen 81 vorgesehen, zwischen denen der Abschnitt 78 hindurchführt. Sein unteres Ende steckt in einer Tasche 82.

Ausgehend von den Rippen 81 führt der gerade Abschnitt 79 zu einer Abkröpfung 83 und von dort wiederum als ein weiterer gerader Abschnitt 84 knapp durch das Lichtraumprofil der oberen Öffnung 75. Im Bereich der oberen Öffnung 75 ist der Abschnitt 84 durch weitere angeformte Rippen 85 gehalten.

Die Montage der Fassung nach den Fig. 4 und 5 sinngemäß wie dies oben bereits beschrieben ist.

Die Fig. 6 bis 9 zeigen eine Fassung 1, die dazu vorgesehen ist, innerhalb eines Leuchtengehäuses einen Starter oder ein anderes elektrisches Betriebsmittel mit entsprechenden Sockelstiften zu haltern. Auch in diesem Falle werden für Bauteile, die mit Bauteilen aus den Fig. 1 bis 3 bzw. 5 und 6 funktionsgleich sind, dieselben Bezugszeichen verwendet, um die Homologie zwischen den Bauteilen besser erkennen zu können.

Die Fassung 1 nach den Fig. 6 bis 9 besteht aus einem einstückigen Gehäuse 2, das eine Vorderwand 87 sowie eine Rückwand 88 aufweist, die über dazwischen verlaufende Stege 89 bzw. Seitenwände 90 miteinander verbunden sind, derart, daß zwischen der Vorder- und der Rückwand 87, 88 ein hinreichend großer Zwischenraum entsteht. Der Zwischenraum ist so bemessen, daß, wenn ein Starter mit seinen Sockelstiften durch die schlüssellochförmigen Öffnungen 75 in der Vorderwand 87 eingeführt wird, die freien Enden der Sockelstifte nicht an der Innenseite der Rückwand 88 anstoßen.

Ferner sind neben den unteren beiden Ecken des Gehäuses 2 zwei nach unten weisende Rastglieder 19 angeformt, die zusammen mit angeformten Aufstellfüßen 18 zur Befestigung der Fassung 1 in einem entsprechenden Blechgehäuse dienen.

Neben den oberen beiden Ecken sind die beiden Kammern 33 für zwei galvanisch voneinander getrennte Schneidklemmkontakte 58 vorgesehen. Die beiden Kammern 33 sind exakt spiegelsymmetrisch, so daß die nachfolgende Beschreibung sinngemäß für beide Kammern 33 gilt.

Bei der Kammer 33 ist die eine Kammerwand 38 von der Vorderwand 87 gebildet, während die andere rückwärtige Kammerwand 38 ein in Richtung auf die Vorderwand 87 abgekröpfter Bereich 88 ist. An beide Kammerwände 38 schließen sich nach vorne und nach hinten Krägen 93 an, die die nutenförmigen Vertiefungen 34 und 35 beidseits der jeweiligen Kammer 33 begrenzen. Die beiden Krägen 93 bilden wiederum eine durchgehende Nut, die von der Kammer 33 unterbrochen ist. Unterschiedlich zu den vorherigen Ausführungsbeispielen liegt bei dem Ausführungsbeispielen nach den Fig. 6 bis 9 die Achse dieser von den nutartigen Vertiefungen 34 und 35 definierte Nut senkrecht zu der Vorderwand 27.

Wie am besten die Fig. 8 erkennen läßt, öffnet sich die Kammer 33 an einem nach oben offenen Schlitz 94 in Richtung auf den Innenraum zwischen der Vorderwand und der Rückwand 87, 88, während unterhalb des Schlitzes 94 sich die Seitenwand 90 fortsetzt, die ansonsten den Innenraum zwischen den beiden Wänden 87 und 88 zu beiden Seiten hin verschließt.

Die in den beiden Kammern 33 sitzenden Kontaktfederanordnungen 58 sind für die linke und die rechte Seite der Fassung 1 spiegelsymmetrisch. Sie bestehen aus dem bereits erläuterten Klemmschneidkontakt 53, der an seiner Unterseite in eine Lasche 95 übergeht. Aus der Lasche 95 ist eine nach oben weisende Arretierungszunge 96 ausgeklinkt, die dazu dient, die Klemmfederanordnung 58 unlösbar in der zugehörigen Kammer 33 zu halten.

In der Nähe der Oberkante 56 ist das Verbindungsstück 52 angeformt, das in die Kontaktfederzunge 51 übergeht. Die Kontaktfederzunge 51 ist ein Blattfederstreifen, dessen Breite gleich dem lichten Abstand zwischen der Vorderwand 87 und der Rückwand 88 ist. Die Ebene dieser Kontaktfederzunge 51 steht senkrecht auf der durch den Klemmschneidkontakt 53 definierten Ebene, d.h. sie ist, wie die Draufsicht bei A zeigt, L-förmig aus der Ebene des Klemmschneidkontaktes 53 herausgeboden.

Die Montage der beschriebenen Fassung 1 geschieht einfach in der Weise, daß in den das Gehäuse 2 bildenden einstückigen Spritzgußteil die beiden Kontaktfederanordnungen 58 in die jeweilige Kammer 33 eingesteckt werden. Der untere Teil jeder Kammer 33 ist taschenförmig und nimmt den Fortsatz 95 auf. Dabei steht der Fortsatz 95 mit seiner Unterkante 97 auf einem Boden 98 der Kammer 33 auf. In dieser Stellung schnappt die Rastzunge 96 in eine entsprechende Öffnung 99 in der Nähe des unteren.Bodens 98 der jeweiligen Kammer 33. Da die Rastzunge 96 nach oben gerichtet ist, ist nach dem Einrasten der Rastzunge 96 ein Herausziehen der Kontaktfederanordnung 58 nach oben verhindert.Dagegen wird die beim Kontaktieren auftretende Einpreßkraft, die entsteht, wenn der Leiter in den Schneidklemmschlitz 58 eingedrückt ist, unmittelbar von dem Boden 98 auf das Gehäuse 2 übertragen.

Die Fig. 10 und 11 zeigen schließlich eine Ausführungsform, bei der im Verlauf des Verbindungsstücks 49 der Kontaktfederanordnung 49 eine Sollbiegestelle 101 enthalten ist. Auch bei diesem Ausführungsbeispiel weist die Fassung 1 ein von der Seite gesehen L-förmiges Gehäuse 2 auf, das von zwei miteinander verbundenen Gehäuseschenkeln 3 und 4 gebildet ist. Der erste Gehäuseschenkel 3 besteht aus einer Seitenwandordnung 7, an die diesmal eine Rückwand 102 einstückig angeformt ist. Dagegen ist die Frontwand 6 mit dem darin eingesetzten Drehkörper 15 als aufrastbarer Deckel ausgeführt.

An ihrem von dem Drehkörper 15 abliegenden unteren Ende geht die Rückwand 102 an einem Filmscharnier 103 in ein Bodenteil 104 des zweiten Gehäuseschenkels 4 über. Der Bodenteil 104 ist weitgehend plattenförmig und erstreckt sich im montierten Zustand zwischen zwei seitlichen Bodenleisten 105 des zweiten Gehäuseschenkels 4. Auf dem mittleren klappbaren Bodenteil 104 befindet sich eine Struktur aus Wänden, wie sie im Zusammenhang mit Fig. 1 für den Gehäuseschenkel 4 erläutert ist. Außerdem befinden sich zwischen diesen Wänden, deren axiale Länge auf den Abstand zwischen den beiden Bodenleisten 105 beschränkt ist, die wiederum gegeneinander versetzten Kammern 33 und 48.

Im Anschluß an die Kammern 33 und 48, dort, wo sich der Schlitz 44 befindet, gehen genutete Stege 106 aus, die auf dem Bodenteil 104 aufragend angeformt sind. In diesen Stegen 106 befinden sich nutförmige Schlitze.

Die in Verbindung mit diesem Ausführungsbeispiel zu verwendende Kontaktfederanordnung 49 ist in Fig. 10 getrennt herausgezeichnet und läßt wiederum die bereits erläuterte Kontaktfederzunge 51, die bei 65 geringfügig V-förmig abgewinkelt ist, das Verbindungsstück 52 und den Schneidklemmkontakt 53 erkennen. Der Schneidklemmkontakt 53 ist in der gleichen Weise gestaltet,wie dies im Zusammenhang mit Fig. 2 erläutert ist und auch die Kontaktfederzunge 51 hat den bereits erwähnten Aufbau. Lediglich das Verbindungsstück 52 weicht in seiner Konfiguration ab, insofern, als es an der entsprechenden Stelle zwischen der Kontaktfederzunge 51 und den Schneidklemmkontakt 53 mit der bereits erwähnten Sollbiegestelle 101 versehen ist, die dadurch entsteht, daß die Breite bzw. Höhe des Blechstreifens, aus dem die Kontaktfederanordnung 51 hergestellt ist, gegenüber den übrigen Teilen des Verbindungsstückes 52 deutlich vermindert ist.

Die beiden Kontaktfederanordnungen 49 für die beiden unterschiedlichen Sockelstifte unterscheiden sich lediglich in dem Abstand, den der Schneidklemmkontakt 53 von der Sollbiegestelle 101 hat.

Die Herstellung und Montage des Ausführungsbeispiels nach den Fig. 10 und 11 ist folgendermaßen:

Das Gehäuse 2 der Fassung 1 wird aus einem thermoplastischen Kunststoffmaterial einstückig mit Ausnahme der als Deckel ausgebildeten Frontseite 6 gespritzt, und zwar in der in Fig. 10 erkennbaren Position. Dabei ragen die beiden Bodenleisten 105 des zweiten Gehäuseschenkels 4, bezogen auf die Rückwand 102, von dieser rechtwinklig nach oben. Der dazwischen sich erstreckende Bodenteil 104 liegt demgegenüber in Verlängerung der Rückwand 102, d.h. das Filmscharnier 103 ist gestreckt. Sodann werden in die in den Stegen 106 enthaltenen Schlitze, die als gerade Blechstanzteile ausgeführten Kontaktfederanordnungen 49 eingelegt, und zwar so, daß von einer Kontaktfederanordnung 49 der Schneidklemmkontakt 53 in der Kammer 48 und bei der anderen Kontaktfederanordnung 49 der Schneidklemmkontakt 53 in der anderen Kammer 33 liegt. Diese beiden Kammern haben unterschiedlichen Abstand von dem Filmscharnier 103, und zwar sind sie in der gleichen Weise gestaffelt, wie dies vorher im Zusammenhang mit Fig. 1 erläutert ist. Sodann wird der mittlere Bodenteil 104 zusammen mit den eingelegten Kontaktfederanordnungen 49 im Uhrzeigersinne nach oben gebogen, bis der Bodenteil 104 bündig zwischen den beiden Bodenleisten 105 liegt.Dabei werden beide Kontaktfederanordnungen 49 an ihrer Sollbiegestelle 101 um eine Achse verbogen, die senkrecht auf der durch die Flachseite des Schneidklemmkontaktes 53 definierten Ebene steht. Die Blechprofile werden sozusagen hochkant über die Schmalseite verbogen.

Nach dem Hochklappen des mittleren Bodenteils 104 verrastet es mit nicht weiter gezeigten Rastgliedern in der hochgeklappten Stellung, die in Fig. 11 zu sehen ist. Im übrigen ist die Handhabung wie vorher erläutert.

## Patentansprüche

1. Fassung (1) für elektrische Betriebsmittel, wie Gasentladungslampen, Glühlampen oder Starter,
mit einem Gehäuse (2) aus Isoliermaterial;
mit wenigsten einer in dem Gehäuse (2) angeordneten Kontaktfederzunge (51), die zum Kontaktieren eines an dem Betriebsmittel vorhandenen Kontaktes eingerichtet ist;
mit wenigstens einem in dem Gehäuse (2) untergebrachten und von außen zugänglichen, im wesenlichen plattenförmigen Schneidklemmkontakt (53) mit einem randoffenen Schneidklemmschlitz (58) zum Einklemmen einer Zuleitung, der eine eine Klemmfixierung eines Leiters einer eingedrückten Leitung bewirkende Breite aufweist;
mit einem zwischen der Kontaktfederzunge (51) und dem Schneidklemmkontakt (53) liegenden elektrisch leitendem Verbindungsstück (52), wobei die Kontaktfederzunge (51), der Schneidklemmkontakt (53) sowie das Verbindungsstück (52) einstückig miteinander verbunden sind und eine Kontaktfederanordnung (58) bilden;
mit wenigstens einer in dem Gehäuse (2) vorhandenen Kammer (33,48) für den Schneidklemmkontakt (53), die in ihren Kammerwänden (38) auf den Schneidklemmschlitz (58) ausgerichtete randoffene Einführschlitze (39) enthält, in der der Schneidklemmkontakt (53) berührungssicher aufgenommen ist und auf deren Boden (16,98) der Schneidklemmkontakt (53) abgestützt ist,
das heißt auf deren Boden (16,98) der Schneidklemmkontakt (53) aufsteht; und
mit beidseitig jedes Einführschlitzes (39) angeordneten Schutzstegen (36,37), die auf die Einführschlitze (39) zulaufende, nutartige Vertiefungen (34,35) bilden, die dem Berührungschutz eines gegebenenfalls unisoliert aus dem Schneidklemmschlitz (53) hervorstehenden Leiterendes dienen.

2. Fassung nach Anspruch 1, dadurch gekennzeichnet, daß die Weite der nutartigen Vertiefung (34,35) größer ist als der Außendurchmesser einer einzuklemmenden Leitung.

3. Fassung nach Anspruch 1, dadurch gekennzeichnet, daß die nutartige Vertiefung (34,35) tiefer ist als der Einführschlitz (39).

4. Fassung nach Anspruch 1, dadurch gekennzeichnet, daß der Einführschlitz (39) scharfkantig ist.

5. Fassung nach Anspruch 1, dadurch gekennzeichnet, daß sich der Schneidklemmschlitz (58) an seinem offenen Ende trichterförmig erweitert.

6. Fassung nach Anspruch 1, dadurch gekennzeichnet, daß sich der Einführschlitz (39) an seinem offenen Ende trichterförmig erweitert.

7. Fassung nach Anspruch 1, dadurch gekennzeichnet, daß das Gehäuse (2) angeformte Befestigungsmittel (17,18 ,19) aufweist.

8. Fassung nach Anspruch 1, dadurch gekennzeichnet, daß das Gehäuse (2) einen ersten und einen zweiten Gehäuseschenkel (3,4) aufweist, die beide einstückig miteinander verbunden sind, derart, daß das Gehäuse (2) von der Seite gesehen etwa L-förmig ist, und daß die Längsachsen der Gehäuseschenkel (3,4) senkrecht aufeinander stehen.

9. Fassung nach Anspruch 8, dadurch gekennzeichnet, daß der erste Gehäuseschenkel (3) in seiner dem zweiten Gehäuseschenkel (4) benachbarten Frontwand (6) wenigstens eine Öffnung (13) für den Sockel oder Sockelstifte des elektrischen Betriebsmittels aufweist.

10. Fassung nach Anspruch 9, dadurch gekennzeichnet, daß in der Frontwand (6) ein Drehkörper (15) zur Aufnahme einer Zweistiftsockellampe drehbar gelagert ist.

11. Fassung nach Anspruch 8, dadurch gekennzeichnet, daß in dem zweiten Gehäuseschenkel (4) die wenigstens eine Kammer (33,48) für den Schneidklemmkontakt (53) vorgesehen ist.

12. Fassung nach Anspruch 11, dadurch gekennzeichnet, daß der zweite Gehäuseschenkel (4) zwei Kammern (33,48) für zwei Schneidklemmkontakte (53) enthält, daß die an die Kammern (33,48) sich anschließenden nutartigen Vertiefungen (34,35) jeweils zwei endseitig offene Nuten (24,25) definieren, die über ihre Länge wechselnde Weite aufweisen und mit ihrer Längsachse rechtwinkelig zu der Längsachse des zweiten Gehäuseschenkels (4) liegen, daß die Nuten (34,35) voneinander beabstandet sind und daß die beiden Kammern (33,48) in Längsrichtung der Nuten (24,25) gesehen gegeneinander versetzt sind.

13. Fassung nach Anspruch 12, dadurch gekennzeichnet, daß die der Frontwand (6) näher benachbarte Nut (25) in Verlängerung der Kammer (33) in der anderen Nut (24) in ihren beiden Nutenseitenwänden (36,37) Öffnungen (44,47) enthält, durch die der Schneidklemmkontakt (53) in seine zugehörige Kammer (33) von dem ersten Gehäuseschenkel (3) her einführbar ist.

14. Fassung nach Anspruch 13, dadurch gekennzeichnet, daß die Öffnungen (47) an das Querschnittsprofil des Schneidklemmkontaktes (53) angepasst sind.

15. Fassung nach Anspruch 13, dadurch gekennzeichnet, daß die Kammer (33) und die benachbarte Nut (25) Böden aufweisen, die auf gleicher Höhe liegen, und daß die Öffnungen (44;47) an dem betreffenden Rand glatt in die Böden übergehen

16. Fassung nach Anspruch 13, dadurch gekennzeichnet, daß der zweite Gehäuseschenkel (4) im Bereich zwischen der Frontwand (6) und der ihr benachbarten Nut (25) einen Boden (16) aufweist, der glatt in die Böden der benachbarten Nut (24) und auf der anderen Seite der Nut (24) liegenden Kammer (33) übergeht.

17. Fassung nach Anspruch 11, dadurch gekennzeichnet, daß die Kammer (48) in der der Frontwand (6) benachbarten Nut (25) eine Öffnung (47) enthält, die sich zu dem ersten Gehäuseschenkel (3) hin öffnet, derart, daß der zugehörige Schneidklemmkontakt (53) von dem ersten Gehäuseschenkel (3) her in seine Kammer (33) einschiebbar ist.

18. Fassung nach Anspruch 17, dadurch gekennzeichnet, daß der zweite Gehäuseschenkel (4) im Bereich zwischen der Frontwand und der ihr benachbarten Nut (25) einen Boden (16) aufweist, der glatt in den Boden der zugehörigen Kammer (48) übergeht.

19. Fassung nach Anspruch 1, dadurch gekennzeichnet, daß der erste Gehäuseschenkel (3) in Verlängerung der Öffnungen (47,44) in der der Frontwand benachbarten Nut (25) offen ist und daß zwischen den Öffnungen (47,44) wenigstens eine sich zu der von der Frontwand (6) abliegenden Rückseite des ersten Gehäuseschenkels (3) erstreckende Trennwand (28) angeordnet ist, die zusammen mit Seitenwandbereichen (12) des ersten bzw. zweiten Gehäusseschenkels (3,4) dem Berührungsschutz dienende nutartige Vertiefungen bilden.

20. Fassung nach Anspruch 19, dadurch gekennzeichnet, daß zwei voneinander beabstandete Trennwände (28) vorgesehen sind, die zusammen mit Seitenwandbereichen (12) des ersten bzw. zweiten Gehäusseschenkels (3,4) dem Berührungsschutz dienende nutartige Vertiefungen bilden.

21. Fassung nach Anspruch 19 oder 20, dadurch gekennzeichnet, daß die Seitenwandbereiche (12) und die Trennwände (28) Rippen tragen, die trichterförmig auf die Öffnungen (44,47) zuführen.

22. Fassung nach Anspruch 8, dadurch gekennzeichnet, daß der erste Gehäuseschenkel (3) einen Bodenbereich (104) aufweist, der über ein Filmscharnier (101) einstückig mit dem ersten Gehäuseschenkel (3) verbunden ist, und daß auf dem Bodenbereich (104) die Kammern (33,48) und die nutartigen Vertiefungen (34,35) angeordnet sind.

23. Fassung nach Anspruch 22, dadurch gekennzeichnet, daß von den Kammern (33,48) Stege in Richtung auf eine von der Frontwand (6) abliegende Rückseite (102) des ersten Gehäuseschenkel (3) laufen, in denen nach oben offenen Nuten enthalten sind, in denen ein Teil (52) der jeweiligen Kontaktferderanordnung (58) liegt.

24. Fassung nach Anspruch 23, dadurch gekennzeichnet, daß der erste Gehäuseschenkel (3) an seiner Rückseite (102) geschlossen ist.

25. Fassung nach Anspruch 8, dadurch gekennzeichnet, daß an dem ersten Gehäuseschenkel (3) seitlich ein Gehäusefortsatz (71) vorgesehen ist, der eine weitere Fassungseinrichtung (72) enthält.

26. Fassung nach Anspruch 25, dadurch gekennzeichnet, daß die weitere Fassungseinrichtung (72) eine Starterfassungseinrichtung ist.

27. Fassung nach Anspruch 1, dadurch gekennzeichnet, daß das Gehäuse (2) im wesentlichen die Gestalt eines Quaders mit einer Vorderwand (87), einer Rückwand (88) und Seitenwänden (90) aufweist, und daß in der Vorderwand (87) wenigsten eine Öffnung (75) für den Sockel oder für Sockelstifte des elektrischen Betriebsmittels enthalten ist.

28. Fassung nach Anspruch 27, dadurch gekennzeichnet, daß wenigstens eine Kammer (33) in einer der Seitenwände (90) ausgebildet ist.

29. Fassung nach Anspruch 28, dadurch gekennzeichnet, daß in einer der Seitenwände (90) in der Nähe der betreffenden Ecken zwei Kammern (33) augebilddet sind.

30. Fassung nach Anspruch 27, dadurch gekennzeichnet, daß die nutartigen Vertiefungen (34,35) die Vorderwand (87) und/oder die Rückwand (88) durchsetzen.

31. Fassung nach Anspruch 1, dadurch gekennzeichnet, daß sich der oder die Einführschlitze (39) in eine von den Befestigungsmitteln (17,18,19) wegweisende Richtung öffnen.

32. Fassung nach Anspruch 1, dadurch gekennzeichnet, daß die Kontaktfederanordnung (49,58) ein Blechstanzteil ist.

33. Fassung nach Anspruch 1, dadurch gekennzeichnet, daß die Kontaktfederanordnung (49,58) eine im wesenlichen L-förmige Konfiguration ist.

34. Fassung nach Anspruch 1, dadurch gekennzeichnet, daß der Schneidklemmschlitz (58) in dieselbe Richtung weist die Kontaktfederzunge (51).

35. Fassung nach Anspruch 1, dadurch gekennzeichnet, daß das Verbindungstück (52) zwei rechtwinkelig zueinander verlaufende Schenkel (61,62) aufweist und an der Verbindungsstelle (63) abgschrägt ist.

36. Fassung nach Anspruch 35, dadurch gekennzeichnet, daß in dem Winkelbereich der L-förmigen Konfiguration ein Fortsatz (64) vorgesehen ist, deren zu der Kontaktfederzunge (51) weisende Schulter (67) bezogen auf eine Rückkante (57) des Schneidklemmkontaktes (53) höher liegt als die Öffnung des Schneidklemmschlitzes (58).

37. Fassung nach Anspruch 1, dadurch gekennzeichnet, daß die Kontaktfederzunge (51) im wesentlichen in derselben Ebene wie der Schneidklemmkontakt (53) liegt.

38. Fassung nach Anspruch 1, dadurch gekennzeichnet, daß die Kontaktfederzunge (51) in einer Ebene liegt, die im wesentlichen rechtwinkelig zu der Ebene ist, in der der Schneidklemmkontakt (53) liegt.

39. Fassung nach Anspruch 1, dadurch gekennzeichnet, daß das Verbindungsstück (52) an einem dem offenen Ende des Schneidklemmschlitzes (58) benachbarten Bereich des Schneidklemmkontaktes (53) in den Schneidklemmkontakt (53) übergeht.

40. Fassung nach Anspruch 1, dadurch gekennzeichnet, daß das Verbindungsstück (52) eine Sollbiegestelle (101) enthält, die ein Biegen der Kontaktfederanordnung (49) bezüglich einer Biegeachse ermöglicht, die auf der durch die Flachseiten des Schneidklemmkontaktes (53) definierten Ebenen senkrecht steht.

41. Fassung nach den Ansprüchen 22 und 40, dadurch gekennzeichnet, daß die Sollbiegestelle (101) sich bei eingelegter Kontaktfederanordnung (49) bei dem Filmscharnier (103) befindet.

42. Fassung nach den Ansprüchen 1 und 12, dadurch gekennzeichnet, daß das Verbindungsstück (52) an der Stelle an der es die Nut (25) einer anderen Kontaktfederanordnung schneidet, so gestaltet ist, daß seine Oberkante bezogen auf den Boden (16) der Nut (25) tiefer liegt als das untere Ende des Schneidklemmschlitzes (58) der anderen Kontaktfederanordnung (49).

## Claims

1. Socket (1) for electrical devices such as gas discharge lamps, fluorescent lamps or starters,
with a housing (2) of insulating material;
with at least one contact spring tab (51) arranged in the housing (2) which is adapted for contacting a contact arranged on the electrical device;
with at least one essentially plate-like IDC contact (53), which is housed in the housing (2) and is accessible from the outside, with a IDC contact slit (58) open at the edge for clamping in a supply line having a width effecting a clamping fixture of a conductor of a pressed-in line;
with an electrically conductive connecting portion (52) located between the contact spring tab (51) and the IDC contact (53), whereby the contact spring tab (51), the IDC contact (53) and the connecting portion (52) are integrally connected to one another and form a contact spring arrangement (58);
with at least one chamber (33, 48) present in the housing (2) for the IDC contact (53), which chamber in its chamber walls (38) contains insertion slits (39) open at the edge and aligned to the IDC slit (58), in which chamber the IDC contact (53) is received in a manner protected against touch and on the base (16, 98) of which chamber the IDC contact (53) is supported, i.e. the IDC contact (53) stands on the bottom (16, 98) of the chamber; and
with protective webs (36, 37) arranged on both sides of each insertion slit (39), which form groove-like recesses (34, 35) extending towards the insertion slits (39) serving to protect against touch a possibly insulated conductor end projecting from the IDC slit (53).

2. Socket according to Claim 1, characterised in that the width of the groove-like recess (34, 35) is greater than the outside diameter of a wire to be clamped in.

3. Socket according to Claim 1, characterised in that the groove-like recess (34, 35) is deeper than the insertion slit (39).

4. Socket according to Claim 1, characterised in that the insertion slit (39) has sharp edges.

5. Socket according to Claim 1, characterised in that the IDC slit (58) widens out in a funnel shape at its open end.

6. Socket according to Claim 1, characterised in that the insertion slit (39) widens out in a funnel shape at its open end.

7. Socket according to Claim 1, characterised in that the housing (2) has integrally moulded attachment means (17, 18,19).

8. Socket according to Claim 1, characterised in that the housing (2) has a first and a second housing leg (3, 4), which are both connected in one piece to one another in such a way that the housing (2) is approximately L-shaped viewed from the side; and that the longitudinal axes of the housing legs (3, 4) stand at right angles to one another.

9. Socket according to Claim 8, characterised in that in its front wall (6) adjacent to the second housing leg (4), the first housing leg (3) has at least one opening (13) for the base or base pins of the electrical device.

10. Socket according to Claim 9, characterised in that a rotary element (15) is rotationally mounted in the front wall (6) to receive a two-pin base lamp.

11. Socket according to Claim 8, characterised in that the at least one chamber (33, 48) is provided for the IDC contact (53) in the second housing leg (4).

12. Socket according to Claim 11, characterised in that the second housing leg (4) contains two chambers (33, 48) for two IDC contacts (53); that the groove-like recesses (34, 35) connected to the chambers (33, 48) respectively define two grooves (24, 25) open at the ends, which have a changing width over their length and with their longitudinal axis lie at right angles to the longitudinal axis of the second housing leg (4); that the grooves (34, 35) are at a distance from one another; and that the two chambers (33, 48) are offset with respect to one another viewed in the longitudinal direction of the grooves (24, 25).

13. Socket according to Claim 12, characterised in that in extension of the chamber (33) of the other groove (24), the groove (25) more closely adjacent to the front wall (6) contains openings in its two groove side walls (36, 37), through which the IDC contact (53) may be inserted into its corresponding chamber (33) from the first housing leg (3).

14. Socket according to Claim 13, characterised in that the openings (47) are adapted to the cross-sectional profile of the IDC contact (53).

15. Socket according to Claim 13, characterised in that the chamber (33) and the adjacent groove (25) have bottoms, which lie at the same height; and that the openings (44;47) at the respective edge are flush with the bottoms.

16. Socket according to Claim 13, characterised in that in the region between the front wall (6) and the groove (25) adjacent to it, the second housing leg (4) has a bottom (16), which are flush with the bottoms of the adjacent groove (24) and the chamber (33) lying on the other side of the groove (24).

17. Socket according to Claim 11, characterised in that the chamber (48) in the groove (25) adjacent to the front wall (6) contains an opening (47), which opens towards the first housing leg (3) in such a way that the respective IDC contact (53) may be inserted into its chamber (33) from the first housing leg (3).

18. Socket according to Claim 17, characterised in that in the region between the front wall and the groove (25) adjacent to it, the second housing leg (4) has a bottom (16) which is flush with the bottom of the respective chamber (48).

19. Socket according to Claim 1, characterised in that in extension of the openings (47, 44) in the groove (25) adjacent to the front wall, the first housing leg (3) is open; and that at least one separating wall (28) extending from the rear side of the first housing leg (3) remote from the front wall (6) is arranged between the openings (47, 44), said separating wall (28) forming groove-like recesses serving to protect against touch together with side wall regions (12) of the first and second housing leg (3, 4).

20. Socket according to Claim 19, characterised in that two separating walls (28) spaced from one another are provided which, together with side wall regions (12) of the first and second housing leg (3, 4), form groove-like recesses serving to protect against touch.

21. Socket according to Claim 19 or 20, characterised in that the side wall regions (12) and the separating walls (28) bear ribs, which lead to the openings (44, 47) in the shape of a funnel.

22. Socket according to Claim 8, characterised in that the first housing leg (3) has a base region (104), which is connected in one piece to the first housing leg (3) via a film hinge (101); and that the chambers (33, 48) and the groove-like recesses (34, 35) are arranged an the base region (104).

23. Socket according to Claim 22, characterised in that webs run from the chambers (33, 48) towards a rear side (102) of the first housing leg (3) remote from the front wall (6), and grooves open to the top are contained in said webs, in which a part (52) of the respective contact spring arrangement (58) is located.

24. Socket according to Claim 23, characterised in that the first housing leg (3) is closed at its rear side (102).

25. Socket according to Claim 8, characterised in that laterally on the first housing leg (3), a housing extension (71) is provided which contains a further socket arrangement (72).

26. Socket according to Claim 25, characterised in that the first socket arrangement (72) is a starter socket arrangement.

27. Socket according to Claim 1, characterised in that the housing (2) essentially has the shape of a parallelepiped with a front wall (87), a rear wall (88) and side walls (90); and that at least one opening (75) is contained in the front wall (87) for the base or base pins of the electrical device.

28. Socket according to Claim 27, characterised in that at least one chamber (33) is constructed in one of the side walls (90).

29. Socket according to Claim 28, characterised in that two chambers (33) are constructed in one of the side walls (90) in the vicinity of the respective corners.

30. Socket according to Claim 27, characterised in that the groove-like recesses (34, 35) pass through the front wall (87) and/or the rear wall (88).

31. Socket according to Claim 1, characterised in that the insertion slit or slits (39) opens/open into a direction pointing away from the attachment means (17, 18, 19).

32. Socket according to Claim 1, characterised in that the contact spring arrangement (49, 58) is a punched sheet metal element.

33. Socket according to Claim 1, characterised in that the contact spring arrangement (49, 58) is an essentially L-shaped configuration.

34. Socket according to Claim 1, characterised in that the IDC slit (58) points in the same direction as the contact spring tab (51).

35. Socket according to Claim 1, characterised in that the connecting portion (52) has two legs (61, 62) running at right angles to one another and is tapered at the connection point (63).

36. Socket according to Claim 35, characterised in that an extension (64) is provided in the angle area of the L-shaped configuration, its shoulder (67) pointing to the contact spring tab (51) lying higher with respect to a rear edge (57) of the IDC contact (53) than the opening of the IDC slit (58).

37. Socket according to Claim 1, characterised in that the contact spring tab (51) lies essentially in the same plane as the IDC contact (53).

38. Socket according to Claim 1, characterised in that the contact spring tab (51) lies in a plane, which is essentially at right angles to the plane in which the IDC contact (53) lies.

39. Socket according to claim 1, characterised in that the connecting portion (52) merges into the IDC contact (53) at a region of the IDC contact (53) adjacent to the open end of the IDC slit (58).

40. Socket according to Claim 1, characterised in that the connecting portion (52) contains a set bending point (101), which enables bending of the contact spring arrangement (49) relative to a bending axis standing perpendicular on the planes defined by the flat sides of the IDC contact (53).

41. Socket according to Claims 22 and 40, characterised in that the set bending point (101) is situated close to the film hinge (103) when the contact spring arrangement (49) is inserted.

42. Socket according to Claims 1 and 12, characterised in that at the point where it intersects the groove (25) of another contact spring arrangement, the connecting piece (52) is constructed so that its upper edge lies at a lower level relative to the base (16) of the groove (25) than the lower end of the IDC slit (58) of the other contact spring arrangement (49).

## Revendications

1. Socle (1) pour des appareils électriques, tel que des lampes à décharge gazeuse, des lampes à incandescence ou des starters,
avec un boîtier (2) en matériau isolant;
avec au moins une lame de contact élastique (51) disposée dans le boîtier (2), qui est agencée de manière à réaliser le contact avec un contact prévu sur l'appareil;
avec au moins un contact autodénudant (53) essentiellement en forme de plaquette logé dans le boîtier (2), accessible de l'extérieur, pourvu d'une fente de contact (58) ouverte sur le côté pour l'insertion et le serrage d'une ligne d'alimentation, qui présente une largeur assurant une fixation par serrage d'un conducteur d'une ligne insérée;
avec une pièce de liaison (52) électro-conductrice disposée entre la lame de contact élastique (51) et le contact autodénudant (53), la lame de contact élastique (51), le contact autodénudant (53) et la pièce de liaison (52) étant liés les uns aux autres en un élément monobloc et formant un système de lame de contact élastique (58);
avec au moins une chambre (33, 48) pour le contact autodénudant (53) aménagée dans le boîtier (2), chambre qui comporte dans ses parois (38) des fentes d'insertion (39) ouvertes sur le côté et orientées en direction de la fente de contact (58), dans laquelle le contact autodénudant (53) est logé en étant protégé contre les contacts involontaires et sur le fond (16, 98) de laquelle le contact autodénudant (53) prend appui, c'est-à-dire sur le fond (16, 98) de laquelle se dresse le contact autodénudant et
avec des cloisons de protection (36, 37) qui sont disposées de chaque côté de la fente d'insertion (39) et forment des cavités (34, 35) en forme de rainures, qui s'étendent en direction des fentes d'insertion (39) et servent de protection contre les contacts involontaires pour une extrémité de conducteur éventuellement non isolée faisant saillie hors de la fente de contact (53).

2. Socle selon la revendication 1, caractérisé en ce que la largeur de la cavité (34, 35) en forme de rainure est supérieure au diamètre extérieur d'une ligne à connecter.

3. Socle selon la revendication 1, caractérisé en ce que la cavité (34, 35) en forme de rainure est plus profonde que la fente d'insertion (39)

4. Socle selon la revendication 1, caractérisé en ce que la fente d'insertion (39) présente des arêtes vives.

5. Socle selon la revendication 1, caractérisé en ce que la fente de contact (58) s'élargit en entonnoir au niveau de son extrémité ouverte.

6. Socle selon la revendication 1, caractérisé en ce que la fente de d'insertion (39) s'élargit en entonnoir au niveau de son extrémité ouverte.

7. Socle selon la revendication 1, caractérisé en ce que le boîtier (2) présente des moyens de fixation (17, 18, 19) venus de moulage.

8. Socle selon la revendication 1, caractérisé en ce que le boîtier (2) présente une première aile et une seconde aile de boîtier (3, 4) qui sont liées l'une à l'autre en une pièce monobloc, en ce que le boîtier (2), vu de côté, a sensiblement la forme d'un L et en ce que les axes longitudinaux des ailes de boîtier (3, 4) sont mutuellement perpendiculaires.

9. Socle selon la revendication 8, caractérisé en ce que la première aile de boîtier (3), dans sa paroi frontale (6) voisine de la seconde aile de boîtier (4), comporte au moins une ouverture (13) pour le culot ou des broches de culot de l'appareil électrique.

10. Socle selon la revendication 9, caractérisé en ce qu'un corps tournant (15) destiné à recevoir une lampe à culot à deux broches est monté tournant dans la paroi frontale (6).

11. Socle selon la revendication 8, caractérisé en ce que la chambre (33, 48) au nombre d'au moins une pour le contact autodénudant (53) est prévue dans la seconde aile de boîtier (4).

12. Socle selon la revendication 11, caractérisé en ce que la seconde aile de boîtier (4) comporte deux chambres (33, 48) pour deux contacts autodénudants (53), en ce que les cavités (34, 35) en forme de rainures (34, 35) qui font suite aux chambres (33, 48) définissent deux rainures (24, 25) ouvertes à leur extrémité dotées d'une largeur qui évolue dans la direction longitudinale et dont les axes longitudinaux sont perpendiculaires à l'axe longitudinal de la seconde aile de boîtier (4), en ce que les rainures (34, 35) sont distantes l'une de l'autre et en ce que les deux chambres (33, 48), vu dans la direction longitudinale des rainures (24, 25), sont mutuellement décalées

13. Socle selon la revendication 12, caractérisé en ce que la rainure (25) la plus proche de la paroi frontale (6) comporte, dans le prolongement de la chambre (33) dans l'autre rainure (24), dans ses deux parois latérales (36, 37), des ouvertures (44, 47) par lesquelles le contact autodénudant (53) peut être introduit dans sa chambre (33) concernée depuis la première aile de boîtier (3).

14. Socle selon la revendication 13, caractérisé en ce que les ouvertures (47) sont adaptées au profil en section transversale du contact autodénudant (53).

15. Socle selon la revendication 13, caractérisé en ce que la chambre (33) et la rainure (25) voisine présentent des fonds qui sont situés à la même hauteur et en ce que les ouvertures (44, 47) au niveau du bord concerné, se raccordent sans décrochement au fond.

16. Socle selon la revendication 13, caractérisé en ce que la seconde aile de boîtier (4), dans la zone entre la paroi frontale (6) et la rainure (25) proche de celle-ci présente un fond (16) qui se raccorde sans décrochement aux fonds de la rainure (24) voisine et de la chambre (33) située de l'autre côté de la rainure (24).

17. Socle selon la revendication 11, caractérisé en ce que la chambre (48) dans la rainure (25) proche de la paroi frontale (6) présente une ouverture (47) qui s'ouvre en direction de la première aile de boîtier (3) de telle sorte que le contact autodénudant (53) concerné puisse être introduit dans sa chambre (33) à partir de la première aile de boîtier (3).

18. Socle selon la revendication 17, caractérisé en ce que la seconde aile de boîtier (4), dans la zone entre la paroi frontale et la rainure (25) voisine de celle-ci, présente un fond (16) qui se raccorde sans décrochement au fond de la chambre (48) concernée.

19. Socle selon la revendication 1, caractérisé en ce que la première aile de boîtier (3), dans le prolongement des ouvertures (47, 44), dans la rainure (25) voisine de la paroi frontale est ouverte et en ce qu'au moins une paroi de séparation (28) qui s'étend en direction de la face arrière éloignée de la paroi frontale (6) de la première aile de boîtier (3) est disposée entre les ouvertures (47, 44), laquelle paroi de séparation forme avec des parties de parois latérales (12) de la première et de la seconde aile de boîtier (3, 4) des cavités en forme de rainures servant de protection contre les contacts involontaires.

20. Socle selon la revendication 19, caractérisé en ce qu'il est prévu deux parois de séparation (28) distantes l'une de l'autre qui forment avec des parties de parois latérales (12) de la première et de la seconde aile de boîtier (3, 4) des cavités en forme de rainures servant de protection contre les contacts involontaires.

21. Socle selon la revendication 19 ou 20, caractérisé en ce que les parties de parois latérales (12) et les cloisons (28) sont pourvues de nervures qui mènent en entonnoir aux ouvertures (44, 47).

22. Socle selon la revendication 8, caractérisé en ce que la première aile de boîtier (3) comporte une partie de fond (104) qui est liée par une charnière film (104) à la première aile de boîtier (3) et forme une pièce avec celle-ci et en ce que les chambres (33, 48) et les cavités (34, 35) en forme de rainures sont disposées dans la partie de fond (104).

23. Socle selon la revendication 22, caractérisé en ce que des cloisons s'étendent depuis les chambres (33, 48) en direction d'une face arrière (102) de la première aile de boîtier (3) éloignée de la paroi frontale (6), cloisons dans lesquelles sont aménagées des rainures ouvertes vers le haut dans lesquelles est logée une partie (52) du système de lame de contact élastique (58) concerné.

24. Socle selon la revendication 23, caractérisé en ce que la première aile de boîtier (3) est fermée au niveau de sa face arrière (102).

25. Socle selon la revendication 8, caractérisé en ce qu'il est prévu sur la première aile de boîtier (3) sur le côté de celle-ci un prolongement de boîtier (71) qui comporte un dispositif de socle (72) supplémentaire.

26. Socle selon la revendication 25, caractérisé en ce que le dispositif de socle (72) supplémentaire est un dispositif de socle de starter.

27. Socle selon la revendication 1, caractérisé en ce que le boîtier (2) a essentiellement la forme d'un parallélépipède avec une paroi frontale (87), une paroi arrière (88) et des parois latérales (90) et en ce qu'au moins une ouverture (75) pour le culot ou pour des broches de culot de l'appareil électrique est aménagée dans la paroi frontale (87).

28. Socle selon la revendication 27, caractérisé en ce qu'au moins une chambre (33) est aménagée dans une des parois latérales (90).

29. Socle selon la revendication 28, caractérisé en ce que deux chambres (33) sont aménagées dans l'une des cloisons latérales (90) dans le voisinage des angles concernés.

30. Socle selon la revendication 27, caractérisé en ce que les cavités en forme de rainures (34, 35) traversent la paroi frontale (87) et/ou la paroi arrière (88).

31. Socle selon la revendication 1, caractérisé en ce que la ou les fentes d'insertion (39) s'ouvrent dans une direction éloignée des moyens de fixation (17, 18, 19).

32. Socle selon la revendication 1, caractérisé en ce que le système de lame de contact élastique (49, 58) est une pièce découpée en tôle.

33. Socle selon la revendication 1, caractérisé en ce que le système de lame de contact élastique (49, 58) a essentiellement une forme de L.

34. Socle selon la revendication 1, caractérisé en ce que la fente de contact (58) est orientée dans la même direction que la lame de contact élastique (51).

35. Socle selon la revendication 1, caractérisé en ce que la pièce de liaison (52) comporte deux ailes (61, 62) mutuellement à angle droit et est conformée en biais au niveau du point de jonction (63).

36. Socle selon la revendication 35, caractérisé en ce qu'il est prévu dans la région de l'angle de la forme en L une saillie (64) dont le bord (67) tourné vers la lame de contact élastique (51) est situé plus haut qu'une ouverture de la fente de contact (58) par rapport à un bord arrière (57) du contact autodénudant (53) .

37. Socle selon la revendication 1, caractérisé en ce que la lame de contact élastique (51) est située sensiblement dans le même plan que le contact autodénudant (53).

38. Socle selon la revendication 1, caractérisé en ce que la lame de contact élastique (51) est située dans un plan qui est sensiblement perpendiculaire au plan dans lequel se trouve le contact autodénudant (53).

39. Socle selon la revendication 1, caractérisé en ce que la pièce de liaison (52) se raccorde au contact autodénudant (53) dans une zone dudit contact autodénudant (53) voisine de l'extrémité ouverte de la fente de contact (58).

40. Socle selon la revendication 1, caractérisé en ce que la pièce de liaison (52) comporte une zone de pliage (101) qui permet de plier le système de lame de contact élastique (49) suivant un axe de pliage qui est perpendiculaire aux plans définis par les faces plates du contact autodénudant (53).

41. Socle selon les revendications 22 et 40, caractérisé en ce que le point de pliage (101) est situé à proximité de la charnière film (103) lorsque le système de lame de contact élastique (49) est monté.

42. Socle selon les revendications 1 et 12, caractérisé en ce que la pièce de liaison (52), au point où elle coupe un autre système de lame de contact élastique, est agencée de manière telle que son bord supérieur par rapport au fond (16) de la rainure (25) soit situé plus bas que l'extrémité inférieure de la fente de contact (58) de l'autre système de lame de contact élastique (49).
